# FASCICULE DE BREVET EUROPEEN

(11) **EP 3 005 390 B1**
(45) Date de publication et mention de la délivrance du brevet: **15.03.2017**
(21) Numéro de dépôt: 14726002.0
(22) Date de dépôt: 26.05.2014
(51) Int. Cl.: H01H 9/28

(54) **DISPOSITIF DE COMMANDE D'APPAREILLAGE ELECTRIQUE COMPORTANT DES ENCOCHES AXIALES**
VORRICHTUNG ZUR STEUERUNG EINES ELEKTRISCHEN GERÄTS MIT AXIAL VERLAUFENDEN KERBEN
CONTROL DEVICE FOR AN ELECTRICAL APPLIANCE COMPRISING AXIAL NOTCHES

(30) Priorité: 31.05.2013 FR 1354995
(43) Date de publication de la demande: 13.04.2016
(73) Titulaire: General Electric Technology GmbH, 5400 Baden (CH)
(72) Inventeur: BROCKMULLER, Félix, 5600 Lenzburg (CH)
(74) Mandataire: Brevalex
(86) Numéro de dépôt international: PCT/EP2014/060798
(87) Numéro de publication internationale: WO 2014/191342

(56) Documents cités:
- EP-A1- 2 410 550
- DE-A1- 19 606 271
- FR-A1- 2 960 693

## Description

### DOMAINE TECHNIQUE

L'invention propose un appareillage électrique comportant un tambour de sélection de mode de fonctionnement de l'appareillage, coopérant avec deux moyens de verrouillage distincts.

L'invention propose plus particulièrement un appareillage électrique comportant un tambour de sélection dont la configuration est modifiable selon l'appareillage sur lequel il est monté.

### ÉTAT DE LA TECHNIQUE ANTÉRIEURE

L'appareillage électrique selon l'invention comprend un dispositif de commande de mode opératoire pour un actionneur de commutateur électrique.

Il perfectionne certains dispositifs parmi lesquels celui que décrit le document FR-B-2.960.693, auquel on renvoie pour plus de détails.

L'appareillage électrique possède un contact fixe, un contact mobile et un contact de mise à la terre. Le déplacement du contact mobile, normalement produit par un actionneur motorisé, permet de commuter l'appareillage entre un état d'ouverture, un état de fermeture et un état de mise à la terre.

L'actionnement motorisé est parfois remplacé par un actionnement manuel dans certaines situations particulières et quand une panne survient.

De par le doublement des moyens d'actionnement (motorisé ou manuel), il faut se prémunir contre des erreurs de commutation, et l'actionneur doit être sensiblement compliqué : le mode habituel, permettant des commutations sans contrainte entre les trois états, est prohibé et doit être remplacé par deux modes de commutation limitée, l'un entre la fermeture et l'ouverture, et le second entre la mise à la terre et l'ouverture.

L'actionneur comporte à cet effet un sélecteur de mode apte à être manipulé par un opérateur et qui comprend plusieurs positions de service correspondant respectivement à un mode de commutation à actionnement motorisé, à un mode de commutation limitée et à un mode de commutation à actionnement manuel.

Le sélecteur permet non seulement d'autoriser les passages d'un mode de commutation à un autre, mais il est aussi pourvu de dispositifs de sécurité pour empêcher des manoeuvres erronées ou intempestives, surtout d'actionnement manuel.

De tels dispositifs de sécurité comprennent des premiers moyens de verrouillage du sélecteur en position de service, permettant d'empêcher que le sélecteur ne soit actionné pour modifier le mode de fonctionnement de l'appareillage, et des deuxièmes moyens de verrouillage du sélecteur

Les premiers moyens de verrouillage comportent un cadenas, dont l'anse est apte à être reçue simultanément dans un orifice d'une partie fixe de l'appareillage, généralement un sabot monté a proximité du sélecteur, et dans un orifice du sélecteur, qui est associé à la position de service à verrouiller.

Le sélecteur comporte ainsi plusieurs orifices, dont chaque orifice est associé à une position de service du sélecteur et chaque orifice vient en regard de l'orifice du sabot, lorsque le sélecteur est dans la position de service associée, pour permettre l'insertion de l'anse du cadenas, afin de verrouillage le sélecteur en position.

Les deuxièmes moyens de verrouillage sont du type à verrou et comportent une tige mobile entre une position rétractée de déverrouillage et une position déployée de verrouillage. Le sélecteur comporte en outre une partie apte à coopérer, ou non, avec la tige, lorsque la tige est déployée.

Les deuxièmes moyens de verrouillage sont réalisés de manière à permettre une rotation du sélecteur, entre certaines positions angulaires seulement, pour les autres positions angulaires, la partie du sélecteur vient en butée contre la tige du verrou.

D'une manière générale, la configuration du sélecteur est conçue en fonction de l'actionneur sur lequel il est monté, c'est-à-dire notamment la disposition des orifices coopérant avec les premiers moyens de verrouillage et la conception de la partie du sélecteur coopérant avec les deuxièmes moyens de verrouillage.

Ainsi, un sélecteur donné, qui est conçu pour être monté sur un actionneur, peut ne pas pouvoir être monté sur un autre actionneur.

L'invention a pour but de proposer un appareillage électrique comportant un sélecteur apte à être monté et à être adapté à différents actionneurs.

### EXPOSÉ DE L'INVENTION

L'invention propose un dispositif de commande de mode opératoire pour un actionneur d'un appareillage électrique, le dispositif de commande comportant un tambour cylindrique apte à être monté mobile en rotation par rapport à une face externe d'une paroi de l'appareillage autour d'un axe perpendiculaire à la paroi, entre différentes positions angulaires correspondant chacune à un mode opératoire de l'actionneur, le dispositif de commande comportant des premiers moyens permettant le verrouillage du tambour dans certaines positions angulaires, le dispositif de commande comportant des deuxièmes moyens de verrouillage du tambour empêchant la rotation du tambour vers certaines positions angulaires et permettant la rotation du tambour vers d'autres positions angulaires lorsque le tambour est dans certaines positions angulaires prédéfinies, caractérisé en ce que le tambour comporte une pluralité d'encoches axiales réparties régulièrement autour de l'axe principal du tambour, dont le nombre d'encoches est au moins égal au nombre de positions angulaires du tambour et en ce qu'un insert est agencé dans chaque encoche, chaque insert comportant un premier tronçon apte à coopérer avec les premiers moyens de verrouillage, pour permettre, ou non le verrouillage du tambour dans la position angulaire associée à l'encoche recevant ledit insert et un deuxième tronçon apte à coopérer ou non avec les deuxièmes moyens de verrouillage.

La multiplicité des encoches du tambour, ainsi que des inserts pouvant être montés dans ces encoches, permet d'adapter la configuration du tambour à l'appareillage.

De préférence, le premier tronçon de l'insert comporte un orifice lorsqu'il est apte à permettre le verrouillage du tambour dans la position angulaire associée et le premier tronçon de l'insert est plein lorsqu'il ne permet pas le verrouillage du tambour dans la position angulaire associée.

De préférence, lesdits premiers moyens de verrouillage comportent un cadenas dont l'anse est apte à être reçue simultanément dans un orifice d'un sabot fixé à ladite paroi, et dans l'orifice réalisé dans le premier tronçon d'un insert, qui est situé en face de l'orifice du sabot, lorsque le tambour est dans une position angulaire associée à l'encoche recevant ledit insert.

De préférence, les deuxièmes moyens de verrouillage comportent une tige mobile sensiblement radialement par rapport à l'axe principal de rotation du tambour, entre une position escamotée et une position de verrouillage dans laquelle un tronçon de la tige mobile est situé à la même cote radiale que les encoches du tambour, et en ce que le deuxième tronçon d'un insert, qui est apte à coopérer avec les deuxièmes moyens de verrouillage, est apte à venir en appui selon une direction orthogonale à l'axe de rotation du tambour contre ledit tronçon de la tige mobile.

De préférence, le deuxième tronçon d'un insert qui est apte à coopérer avec les deuxièmes moyens de verrouillage est situé à la même cote axiale que la tige mobile.

De préférence, le deuxième tronçon d'un insert qui est apte à coopérer avec les deuxièmes moyens de verrouillage fait saillie axialement par rapport à une extrémité axiale du tambour, qui est située la plus proche de la paroi de l'appareillage.

De préférence, le deuxième tronçon d'un insert qui ne coopère pas avec les deuxièmes moyens de verrouillage affleure avec ladite extrémité axiale du tambour, qui est située la plus proche de la paroi de l'appareillage.

De préférence, l'actionneur de l'appareillage comprend un moteur pour un actionnement motorisé de l'appareillage et un arbre de prise d'une manivelle pour un actionnement manuel de l'appareillage, ladite paroi de l'appareillage comporte un orifice apte à être traversé par la manivelle et le tambour comporte une partie cylindrique dans laquelle les encoches sont formées et une plaque plane obturant l'extrémité de la partie cylindrique la plus proche de la paroi, ladite plaque plane comportant un orifice qui est en regard de l'arbre de prise de la manivelle lorsque le tambour est dans une position angulaire correspondant à un mode opératoire de l'actionneur associé à l'actionnement manuel de l'appareillage.

De préférence, la plaque plane comporte un deuxième orifice qui vient en regard d'inscriptions aménagées sur la paroi, pour au moins une partie des positions angulaires du tambour.

### BRÈVE DESCRIPTION DES DESSINS

D'autres caractéristiques et avantages de l'invention apparaîtront à la lecture de la description détaillée qui suit pour la compréhension de laquelle on se reportera aux figures annexées parmi lesquelles :
- la figure 1 est une représentation schématique en perspective d'une partie d'un dispositif de commande pour un appareillage électrique selon l'invention est monté
- les figures 2 à 5 sont des représentations schématiques en perspective des différents inserts qui peuvent être montés dans le dispositif de commande représenté à la figure 1 ;
- la figure 6 est une vue similaire à celle de la figure 1, montrant le tambour de commande seul.

### EXPOSÉ DÉTAILLÉ DE MODES DE RÉALISATION PARTICULIERS

On a représenté à la figure 1 un dispositif de commande 10 de mode opératoire d'un actionneur d'un appareillage électrique tel qu'un commutateur électrique comprenant notamment un contact fixe, un contact mobile et un contact de mise à la terre qui est un second contact fixe.

L'appareillage, qui est décrit plus en détails dans le document FR-B-2.960.693, comprend aussi des moyens d'entraînement du contact mobile en déplacement entre une position déconnectée dans laquelle il n'est en contact avec aucun du contact fixe et du contact de mise à la terre, une position de fermeture dans laquelle il est en contact avec le contact fixe, et une position de mise à la terre dans laquelle il est en contact avec le contact de mise à la terre.

L'entraînement de ce contact mobile s'effectue par l'intermédiaire d'un actionneur qui contient une transmission principale composée surtout d'un engrenage à plusieurs étages permettant de mouvoir le contact mobile par un moteur dans des circonstances ordinaires ou par un arbre dans des circonstances de commande manuelle. L'arbre est dirigé vers un orifice 14 d'une paroi 16 de l'actionneur et il peut être mis en prise par une manivelle (non représentée) engagée dans l'orifice 14.

Le dispositif de commande comporte un sélecteur 18 par l'intermédiaire duquel un opérateur peut définir le mode opératoire de l'actionneur.

Le sélecteur 18 est relié à l'actionneur par l'intermédiaire d'un arbre de transmission 20 qui traverse la paroi 16 de l'actionneur.

Le sélecteur 18 comporte aussi un tambour de sélection 22 par l'intermédiaire duquel le sélecteur 18 est manipulé par l'opérateur.

Le sélecteur 18 est monté mobile par rapport à la paroi 16 de l'actionneur autour d'un axe perpendiculaire à la paroi 16, entre diverses positions angulaires. Chaque position angulaire du sélecteur 18 correspond à un mode opératoire de l'actionneur, parmi lesquelles positions angulaires on peut citer une position déconnectée, une position de fermeture et une position de mise à la terre.

Le tambour 22 comporte une partie 24 cylindrique de révolution, dont l'axe principal est coaxial à l'axe principal de rotation du tambour 22 et à l'arbre de transmission 20. La partie cylindrique 24 comporte une première extrémité située à proximité de la paroi 16, et une deuxième extrémité située à distance de la paroi 16 de l'actionneur.

Le tambour 22 comporte aussi une partie plane 26 qui est située au niveau de la première extrémité de la partie cylindrique 24. La partie plane 26 est de forme circulaire et de diamètre complémentaire du diamètre interne de la première extrémité de la partie cylindrique 24.

Ainsi, la deuxième partie 26 du tambour 22 obture la partie cylindrique 24.

La deuxième partie 26 du tambour 22 comporte une pluralité d'ouvertures 28, ici deux ouvertures 28, qui sont aptes à dévoiler des inscriptions parmi une pluralité d'inscriptions (non représentées) qui sont réalisées sur la paroi 16 de l'actionneur.

Chacune de ces inscriptions est associée à une position angulaire du sélecteur 18, et par conséquent est associée à un mode opératoire de l'actionneur. Lorsque le sélecteur 18 est dans une position angulaire donnée, les ouvertures 28 dévoilent les inscriptions associées à cette position, permettant à l'opérateur d'obtenir des informations relatives au mode opératoire de l'actionneur.

Les autres inscriptions sont masquées par le reste de la deuxième partie 26 du tambour 22.

La deuxième partie 26 du tambour 22 comporte aussi un orifice 30 qui permet le passage de la manivelle qui vient en prise avec l'arbre d'entraînement manuel du contact mobile.

La position de l'orifice 30 par rapport à la deuxième partie 26 du tambour 22 est définie de façon que l'orifice 30 soit situé en face de l'arbre d'entraînement, et donc en face de l'orifice 14 de la paroi 16, lorsque le sélecteur 18 est dans la position angulaire associée au mode d'entraînement manuel de l'actionneur.

Les deux orifices 14, 30 permettent alors la liaison de la manivelle avec l'arbre d'entraînement.

Dans les autres positions angulaires du sélecteur 18, l'orifice 14 de la paroi 16 est masqué par le reste de la deuxième partie 26 du tambour 22. Cela empêche d'une part de raccorder la manivelle avec l'arbre d'entraînement lorsque cela n'est pas nécessaire, et empêche aussi à des particules telles que de la poussière ou des projections de traverser l'orifice 14 de la paroi 16.

L'orifice 30 et les ouvertures 28 de la deuxième partie 26 du tambour 22 sont situés à des cotes radiales différentes les unes des autres afin de ne pas perturber leurs fonctions.

Le dispositif de commande 10 comporte aussi des premiers et deuxièmes moyens de verrouillage du tambour 22, pour bloquer ou limiter la rotation du sélecteur 18 par rapport à la paroi 16.

Les premiers moyens de verrouillage 32 on pour but de bloquer la rotation du sélecteur 18 dans chacune des positions angulaires qu'il peut occuper, afin d'éviter un changement non voulu du mode opératoire de l'actionneur.

Ces premiers moyens de verrouillage 32 comportent un cadenas 34 dont l'anse 36 est apte à coopérer simultanément avec le tambour 22 et un sabot 38 fixé à la paroi 16.

Le sabot 38 comporte un orifice apte à recevoir l'anse 36 du cadenas 34.

Le tambour 22 comporte une pluralité d'orifices 40, dont chaque orifice 40 est associé à une position angulaire du sélecteur 18. Lorsque le sélecteur 18 est dans une position angulaire déterminée, l'orifice 40 du tambour 22 associé à ladite position angulaire est situé en regard de l'orifice du sabot 38, permettant ainsi le passage de l'anse 36. Afin de verrouiller le tambour 22 en position.

Les deuxièmes moyens de verrouillage 42 sont réalisés de manière à limiter la rotation du sélecteur 18 entre certaines positions angulaires seulement.

Les deuxièmes moyens de verrouillage 42 comportent à cet effet une tige de verrouillage (non représentée) qui est montée mobile radialement par rapport à l'axe principal de rotation du tambour 22 entre une position rétractée dans laquelle elle ne limite pas la rotation du sélecteur 18, et une position déployée dans laquelle elle limite la rotation du sélecteur 18.

Le tambour 22 comporte des moyens qui sont aptes à coopérer avec la tige de verrouillage des deuxièmes moyens de verrouillage 42, et qui sont aptes à venir en butée contre la tige de verrouillage lors de la rotation du sélecteur 18 vers une position angulaire non autorisée, ou bien contre lesquels la tige vient en butée lorsque le sélecteur 18 est dans une position angulaire non autorisée.

Ces moyens du tambour 22 sont situés à la même cote axiale, le long de l'axe de rotation du tambour 22 que la tige de verrouillage des deuxièmes moyens de verrouillage 42, et sont répartis angulairement autour de cet axe de rotation de manière à être situés au niveau de la tige de verrouillage lorsque le sélecteur 18 est dans une position angulaire non autorisé.

A titre d'exemple non limitatif, la tige de verrouillage est située axialement entre la paroi 16 et la première extrémité du tambour 22, qui est la plus proche de la paroi 16.

Le sélecteur 18 est réalisé de manière telle que le dispositif de commande 10 peut être monté sur plusieurs appareillages différents.

Le sélecteur 18 est ainsi adapté pour pouvoir occuper des positions angulaires différentes pour chaque mode opératoire, en fonction de la configuration de l'appareillage sur lequel il est monté.

A cet effet, le tambour 22 comporte une pluralité d'encoches 50 qui sont réalisées dans la partie cylindrique 24 du tambour 22 et qui sont réparties autour de l'axe principal de rotation du tambour 22.

Chaque encoche 50 s'étend axialement, c'est-à-dire que chaque encoche 50 est parallèle à l'axe principal du tambour 22.

Le tambour 22 comporte un nombre d'encoches 50 qui est supérieur au nombre de positions angulaires qu'il peut occuper. Une partie de ces encoches 50 sont associées aux positions angulaires que le tambour 22 peut occuper, les autres encoches 50 non.

Chaque encoche 50 qui est associée à une position angulaire du tambour 22 correspondant à un mode opératoire de l'actionneur est apte à venir en face de l'orifice du sabot 38 lorsque le tambour est dans la dite position angulaire associée.

Chaque encoche 50 reçoit un insert 52 qui est apte à coopérer, ou non, avec les premiers moyens de verrouillage 32, c'est-à-dire qui est apte à recevoir l'anse 36 du cadenas 34, et qui est aussi apte à coopérer, ou non, avec les deuxièmes moyens de verrouillage 42, c'est-à-dire qui est apte à coopérer ou non avec la tige de verrouillage.

Comme on peut le voir aux figures 2 à 5, chaque insert 52, qui s'étend lui aussi parallèlement à l'axe principal de la partie cylindrique 24 du tambour 22, comporte un premier tronçon 54 qui est associé aux premiers moyens de verrouillage 32 et un deuxième tronçon 56 qui est associé aux deuxièmes moyens de verrouillage 42.

Le premier tronçon 54 est situé au niveau de la deuxième extrémité de la partie cylindrique 24 du tambour 22, lorsque l'insert 52 est monté dans l'encoche 50 associée.

Comme on peut le voir aux figures 3 et 5, un insert 52 qui est apte à coopérer avec les premiers moyens de verrouillage 32 comporte un orifice 40 réalisé dans le premier tronçon 54.

Cet orifice, comme on l'a décrit précédemment, vient en face de l'orifice réalisé dans le sabot 38 lorsque le tambour est dans la position angulaire d'actionnement associée à l'encoche 50 qui reçoit l'insert 52.

Comme on peut le voir aux figures 2 et 4, un insert 52 qui n'est pas apte à coopérer avec les premiers moyens de verrouillage 32 ne comporte pas d'orifice 40 dans son premier tronçon 54, c'est-à-dire que le premier tronçon 54 est plein.

Ainsi, lorsque le tambour est dans la position angulaire d'actionnement associée à l'encoche 50 qui reçoit l'insert 52, l'orifice du sabot 38 est obturé par le premier tronçon 54 plein de l'insert 52. Par conséquent, l'anse 36 du cadenas 34 ne peut pas être montée au travers du sabot 38 et du tambour 22, empêchant par conséquent le verrouillage du tambour 22 dans cette position angulaire.

Le deuxième tronçon 56 de chaque insert 52 est destiné à coopérer, ou non, avec les deuxièmes moyens de verrouillage 42.

Le deuxième tronçon 56 d'un insert 52 qui est apte à coopérer avec les deuxièmes moyens de verrouillage 42 est réalisé de manière à venir en butée contre la tige de verrouillage, lorsqu'elle est déployée, tandis que le deuxième tronçon 56 d'un insert 52 qui est apte à ne pas coopérer avec les deuxièmes moyens de verrouillage 42 est réalisé de manière à ne pas venir en butée contre la tige de verrouillage.

Pour cela, comme on peut le voir aux figures 2 et 3, la longueur axiale du deuxième tronçon 56 d'un insert 52 qui est apte à ne pas coopérer avec les deuxièmes moyens de verrouillage 42 est égale à une première valeur inférieure et la longueur axiale du deuxième tronçon 56 d'un insert 52 qui est apte à coopérer avec les deuxièmes moyens de verrouillage 42 est égale à une deuxième valeur supérieure, qui est plus importante que la première valeur inférieure.

Le deuxième tronçon 56 d'un insert 52 qui est apte à coopérer avec les deuxièmes moyens de verrouillage 42 fait saillie axialement par rapport à la partie plane 26 et par rapport à la première extrémité de la partie cylindrique 24 du tambour 22, en direction de la paroi 16.

Ce deuxième tronçon 56 est situé à la même cote axiale que la tige des deuxièmes moyens de verrouillage 42, par rapport à l'axe principal de rotation du tambour.

Ainsi, ce deuxième tronçon 56 est apte à venir en butée contre la tige des deuxièmes moyens de verrouillage, et donc empêcher la rotation du tambour 22 vers la position angulaire associée, ou bien empêcher le déplacement de la tige de verrouillage lorsque le tambour est dans la position angulaire associée.

Le deuxième tronçon 56 d'un insert 52 qui est apte à ne pas coopérer avec les deuxièmes moyens de verrouillage 42 est situé axialement en retrait axialement par rapport à la partie plane 26 et par rapport à la première extrémité de la partie cylindrique 24 du tambour 22.

Ce deuxième tronçon 56 ne peut pas venir en butée contre la tige de verrouillage, selon une direction parallèle à la paroi 16.

Ainsi, lorsque le tambour 22 est dans une position angulaire associée à l'encoche 50 recevant un insert 52 dont la longueur du deuxième tronçon 56 est égale à la valeur inférieure, il est aussi possible de déployer la tige 22 et il est possible de faire tourner le tambour 22 depuis cette position angulaire ou vers cette position angulaire, même si la tige de verrouillage est déployée.

Le nombre d'encoches 50 et d'inserts 52 est supérieur au nombre de positions angulaires que peut occuper le tambour 22. Aussi, toutes les encoches 50 sont de mêmes dimensions.

Par conséquent, la configuration du tambour 22 est adapté à l'appareillage sur lequel il est monté par le choix des inserts 52 qui sont montés dans les encoches, en fonction des positions angulaires du tambour 22 dans lesquelles il est apte à coopérer, ou non avec les premiers et deuxièmes moyens de verrouillage 32, 42.

## Revendications

1. Dispositif de commande (10) de mode opératoire pour un actionneur d'un appareillage électrique,
le dispositif de commande (10) comportant un tambour (22) cylindrique apte à être monté mobile en rotation par rapport à une face externe d'une paroi (16) de l'appareillage autour d'un axe perpendiculaire à la paroi (16), entre différentes positions angulaires correspondant chacune à un mode opératoire de l'actionneur,
le dispositif de commande (10) comportant des premiers moyens (32) permettant le verrouillage du tambour (22) dans certaines positions angulaires,
le dispositif de commande (10) comportant des deuxièmes moyens (42) de verrouillage du tambour (22) empêchant la rotation du tambour (22) vers certaines positions angulaires et permettant la rotation du tambour (22) vers d'autres positions angulaires lorsque le tambour (22) est dans certaines positions angulaires prédéfinies,
**caractérisé en ce que** le tambour (22) comporte une pluralité d'encoches (50) axiales réparties régulièrement autour de l'axe principal du tambour (22), dont le nombre d'encoches (50) est au moins égal au nombre de positions angulaires du tambour (22) et **en ce qu'**un insert (52) est agencé dans chaque encoche (50), chaque insert (52) comportant un premier tronçon apte à coopérer avec les premiers moyens de verrouillage (32), pour permettre, ou non le verrouillage du tambour (22) dans la position angulaire associée à l'encoche (50) recevant ledit insert (52) et un deuxième tronçon apte à coopérer ou non avec les deuxièmes moyens de verrouillage (42).

2. Dispositif de commande (10) selon la revendication 1, **caractérisé en ce que** le premier tronçon (54) de l'insert (52) comporte un orifice (40) lorsqu'il est apte à permettre le verrouillage du tambour (22) dans la position angulaire associée et le premier tronçon (54) de l'insert (52) est plein lorsqu'il ne permet pas le verrouillage du tambour (22) dans la position angulaire associée.

3. Dispositif de commande (10) selon la revendication précédente, **caractérisé en ce que** lesdits premiers moyens de verrouillage (32) comportent un cadenas (34) dont l'anse (36) est apte à être reçue simultanément dans un orifice d'un sabot (38) fixé à ladite paroi (16), et dans l'orifice (40) réalisé dans le premier tronçon (54) d'un insert (52), qui est situé en face de l'orifice du sabot (38), lorsque le tambour (22) est dans une position angulaire associée à l'encoche (50) recevant ledit insert (52).

4. Dispositif de commande (10) selon l'une quelconque des revendications précédentes, **caractérisé en ce que** les deuxièmes moyens de verrouillage (42) comportent une tige mobile sensiblement radialement par rapport à l'axe principal de rotation du tambour (22), entre une position escamotée et une position de verrouillage dans laquelle un tronçon de la tige mobile est situé à la même cote radiale que les encoches (50) du tambour (22), et **en ce que** le deuxième tronçon (56) d'un insert (52), qui est apte à coopérer avec les deuxièmes moyens de verrouillage, est apte à venir en appui selon une direction orthogonale à l'axe de rotation du tambour (22) contre ledit tronçon de la tige mobile.

5. Dispositif de commande (10) selon la revendication précédente, **caractérisé en ce que** le deuxième tronçon (56) d'un insert (52) qui est apte à coopérer avec les deuxièmes moyens de verrouillage (42) est situé à la même cote axiale que la tige mobile.

6. Dispositif de commande (10) selon la revendication 4 ou 5, **caractérisé en ce que** le deuxième tronçon (56) d'un insert (52) qui est apte à coopérer avec les deuxièmes moyens de verrouillage (42) fait saillie axialement par rapport à une extrémité axiale du tambour (22), qui est située la plus proche de la paroi (16) de l'appareillage.

7. Dispositif de commande (10) selon l'une quelconque des revendications 4 à 6, **caractérisé en ce que** le deuxième tronçon (56) d'un insert (52) qui ne coopère pas avec les deuxièmes moyens de verrouillage (42) affleure avec ladite extrémité axiale du tambour (22), qui est située la plus proche de la paroi (16) de l'appareillage.

8. Dispositif de commande (10) selon l'une quelconque des revendications précédentes, dans lequel l'actionneur de l'appareillage comprend un moteur pour un actionnement motorisé de l'appareillage et un arbre de prise d'une manivelle pour un actionnement manuel de l'appareillage,
**caractérisé en ce que** ladite paroi (16) de l'appareillage comporte un orifice (14) apte à être traversé par la manivelle et **en ce que** le tambour (22) comporte une partie cylindrique (24) dans laquelle les encoches (50) sont formées et une plaque plane (26) obturant l'extrémité de la partie cylindrique (24) la plus proche de la paroi (16), ladite plaque plane (26) comportant un orifice (30) qui est en regard de l'arbre de prise de la manivelle lorsque le tambour (22) est dans une position angulaire correspondant à un mode opératoire de l'actionneur associé à l'actionnement manuel de l'appareillage.

9. Dispositif de commande (10) selon la revendication précédente, **caractérisé en ce que** la plaque plane (26) comporte un deuxième orifice (28) qui vient en regard d'inscriptions aménagées sur la paroi (16), pour au moins une partie des positions angulaires du tambour (22).

## Patentansprüche

1. Vorrichtung (10) zum Steuern des Betriebsmodus bei einem Betätigungsglied eines elektrischen Geräts,
wobei die Steuervorrichtung (10) eine zylindrische Trommel (22) aufweist, die bezüglich einer Außenseite einer Wandung (16) des Geräts um eine senkrecht zur Wandung (16) verlaufende Achse zwischen verschiedenen Winkelstellungen drehbar gelagert ist, die jeweils einem Betriebsmodus des Betätigungsglieds entsprechen,
wobei die Steuervorrichtung (10) erste Verriegelungsmittel (32) aufweist, welche das Verriegeln der Trommel (22) in bestimmten Winkelstellungen gestatten,
wobei die Steuervorrichtung (10) zweite Verriegelungsmittel (42) zum Verriegeln der Trommel (22) aufweist, welche die Drehung der Trommel (22) in bestimmte Winkelstellungen verhindern und die Drehung der Trommel (22) in weitere Winkelstellungen dann gestatten, wenn die Trommel (22) in bestimmten, vordefinierten Winkelstellungen ist,
**dadurch gekennzeichnet, dass** die Trommel (22) eine Mehrzahl von axial verlaufenden Kerben (50) aufweist, die gleichmäßig um die Hauptachse der Trommel (22) verteilt sind, wobei die Anzahl an Kerben (50) zumindest gleich der Anzahl an Winkelstellungen der Trommel (22) ist, und dass ein Einsatz (52) in jeder Kerbe (50) angeordnet ist, wobei jeder Einsatz (52) einen ersten Abschnitt aufweist, der mit den ersten Verriegelungsmitteln (32) zusammenwirken kann, um die Verriegelung der Trommel (22) in der Winkelstellung zu gestatten oder nicht, die der den Einsatz (52) aufnehmenden Kerbe (50) zugeordnet ist, sowie einen zweiten Abschnitt, der mit den zweiten Verriegelungsmitteln (42) zusammenwirken kann oder nicht.

2. Steuervorrichtung (10) nach Anspruch 1, **dadurch gekennzeichnet, dass** der erste Abschnitt (54) des Einsatzes (52) eine Öffnung (40) dann aufweist, wenn er die Verriegelung der Trommel (22) in der zugeordneten Winkelstellung gestatten kann, und der erste Abschnitt (54) des Einsatzes (52) dann voll ausgeführt ist, wenn er keine Verrieglung der Trommel (22) in der zugeordneten Winkelstellung gestattet.

3. Steuervorrichtung (10) nach dem vorangehenden Anspruch, **dadurch gekennzeichnet, dass** die ersten Verriegelungsmittel (32) ein Vorhängeschloss (34) enthalten, dessen Bügel (36) gleichzeitig in einer Öffnung eines an die Wandung (16) befestigten Schuhs und in der in dem ersten Abschnitt (54) eines Einsatzes (52) ausgeführten Öffnung (40) aufgenommen werden kann, die der Öffnung des Schuhs (38) gegenüberliegt, wenn die Trommel (22) in einer Winkelstellung ist, die der den Einsatz (52) aufnehmenden Kerbe (50) zugeordnet ist.

4. Steuervorrichtung (10) nach einem der vorangehenden Ansprüche, **dadurch gekennzeichnet, dass** die zweiten Verriegelungsmittel (42) eine Stange aufweisen, die bezüglich der Hauptdrehachse der Trommel (22) im Wesentlichen radial zwischen einer eingezogenen Stellung und einer Verriegelungsstellung verstellbar ist, in welcher ein Abschnitt der verstellbaren Stange in der gleichen radialen Abmessung liegt, wie die Kerben (50) der Trommel (22), und dass der zweite Abschnitt (56) eines Einsatzes (52), der mit den zweiten Verriegelungsmitteln zusammenwirken kann, in einer Richtung orthogonal zur Drehachse der Trommel (22) in Anlage an den Abschnitt der verstellbaren Stange gelangen kann.

5. Steuervorrichtung (10) nach dem vorangehenden Anspruch, **dadurch gekennzeichnet, dass** der zweite Abschnitt (56) eines Einsatzes (52), der mit den zweiten Verriegelungsmitteln (42) zusammenwirken kann, in der gleichen axialen Abmessung wie die verstellbare Stange liegt.

6. Steuervorrichtung (10) nach Anspruch 4 oder 5, **dadurch gekennzeichnet, dass** der zweite Abschnitt (56) eines Einsatzes (52), der mit den zweiten Verriegelungsmitteln (42) zusammenwirken kann, axial gegenüber einem axialen Ende der Trommel (22) vorspringt, das der Wandung (16) des Geräts am nächsten liegt.

7. Steuervorrichtung (10) nach einem der Ansprüche 4 bis 6, **dadurch gekennzeichnet, dass** der zweite Abschnitt (56) eines Einsatzes (52), der nicht mit den zweiten Verriegelungsmitteln (42) zusammenwirkt, mit dem axialen Ende der Trommel (22) bündig liegt, das der Wandung (16) des Geräts am nächsten liegt.

8. Steuervorrichtung (10) nach einem der vorangehenden Ansprüche, wobei das Betätigungsglied des Geräts einen Motor für eine motorisierte Betätigung des Geräts und eine Abtrieswelle einer Kurbel für eine manuelle Betätigung des Geräts enthält,
**dadurch gekennzeichnet, dass** die Wandung (16) des Geräts eine Öffnung (14) aufweist, durch welche sich die Kurbel erstrecken kann, und dass die Trommel (22) einen zylindrischen Teil (24) aufweist, in welchen die Kerben (50) ausgebildet sind, sowie eine flache Platte (26), welche das Ende des der Wandung (16) am nächsten liegenden zylindrischen Teils (24) verschließt, wobei die flache Platte (26) eine Öffnung (30) aufweist, welche der Abtriebswelle der Kurbel gegenüberliegt, wenn die Trommel (22) in einer Winkelstellung ist, welche einem Betriebsmodus des Betätigungsglieds entspricht, der der manuellen Betätigung des Geräts zugeordnet ist.

9. Steuervorrichtung (10) nach dem vorangehenden Anspruch, **dadurch gekennzeichnet, dass** die flache Platte (26) eine zweite Öffnung (28) aufweist, die gegenüber Schriftzeichen zu liegen kommt, die zumindest für einen Teil der Winkelstellungen der Trommel (22) an der Wandung (16) ausgebildet sind.

## Claims

1. Operating mode control device (10) for actuating an electrical apparatus,
the control device (10) incorporating a cylindrical drum (22) apt at being installed mobile in rotation relative to the external face of the wall (16) of the apparatus around an axis perpendicular to the wall (16), between different angular positions each corresponding to an actuator operating mode,
the control device (10) incorporating first means (32) for locking the drum (22) in certain angular positions,
the control device (10) incorporating second means (42) for locking the drum (22) and preventing the rotation of the drum (22) to certain angular positions but allowing rotation of the drum (22) towards other angular positions when the drum (22) is in certain pre-set angular positions,
**characterised in that** the drum (22) features multiple axial notches (50) distributed evenly around the main axis of the drum (22), where the number of notches (50) is at least equal to the number of angular positions of the drum (22) and whereby an insert (52) is fitted in each notch (50), each insert (52) incorporating a first section apt to cooperate with the first locking means (32), to enable or not, locking of the drum (22) in the angular position associated with the notch (50) fitted with the said insert (52) and a second section apt to cooperate or not with the second locking means (42).

2. Control device (10) in accordance with claim 1, **characterised in that** the first section (54) of the insert (52) features an orifice (40) when it is apt to enable locking of the drum (22) in the associated angular position and the first section (54) of the insert (52) is filled when it does not allow locking of the drum (22) in the associated angular position.

3. Control device (10) in accordance with the previous claim, **characterised in that** the said first locking means (32) includes a padlock (34) whose shackle (36) is apt at entering simultaneously an orifice in a shoe (38) attached to the said wall (16), and the orifice (40) produced in the first section (54) of an insert (52), which aligns with the orifice in the shoe (38), when the drum (22) is in the angular position associated with the notch (50) fitted with the said insert (52).

4. Control device (10) in accordance with any of the previous claims, **characterised in that** the second locking means (42) incorporates a mobile rod roughly radial relative to the main axis of rotation of the drum (22), between a retracted position and a locking position in which a section of the mobile rod is located at the same radial dimension as the notches (50) of the drum (22), and **in that** the second section (56) of an insert (52), which is apt to cooperate with the second locking means, is apt to thrust in a direction orthogonal to the axis of rotation of the drum (22) against the said section of the mobile rod.

5. Control device (10) in accordance with the previous claim, **characterised in that** the second section (56) of an insert (52) which is apt to cooperate with the second locking means (42) is located at the same axial dimension as the mobile rod.

6. Control device (10) in accordance with claim 4 or 5, **characterised in that** the second section (56) of an insert (52) which is apt to cooperate with the second locking means (42) protrudes axially relative to an axial end of the drum (22), which is located nearest to the wall (16) of the apparatus.

7. Control device (10) in accordance with any of claims 4 to 6, **characterised in that** the second section (56) of an insert (52) which does not cooperate with the second locking means (42) is flush with the said axial end of the drum (22), which is located nearest to the wall (16) of the apparatus.

8. Control device (10) in accordance with any of the previous claims, in which the actuator of the apparatus includes a motor for motorised actuation of the apparatus and a drive shaft accepting a handle for manual actuation of the apparatus,
**characterised in that** the said wall (16) of the apparatus features an orifice (14) which provides a passage for the handle and **in that** the drum (22) features a cylindrical part (24) in which the notches (50) are formed and a flat plate (26) which plugs the end of the cylindrical part (24) nearest to the wall (16), the said flat plate (26) incorporating an orifice (30) which aligns with the shaft which accepts the handle when the drum (22) is in an angular position which corresponds to an operating mode of the actuator associated with manual actuation of the apparatus.

9. Control device (10) in accordance with the previous claim, **characterised in that** the flat plate (26) features a second orifice (28) which aligns with the inscriptions applied to the wall (16), for at least part of the angular positions of the drum (22).
